# EUROPÄISCHE PATENTSCHRIFT

(11) **EP 1 276 926 B1**
(45) Veröffentlichungstag und Bekanntmachung des Hinweises auf die Patenterteilung: **01.10.2003**
(21) Anmeldenummer: 01921160.6
(22) Anmeldetag: 02.03.2001
(51) Int. Cl.: D06B 23/26

(54) **VERFAHREN ZUM UNIFÄRBEN EINER TEXTILEN STOFFBAHN**
METHOD FOR PLAIN DYEING A TEXTILE WEB OF FABRIC
PROCEDE DE TEINTURE EN UNI D'UNE BANDE CONTINUE DE MATIERE TEXTILE

(30) Priorität: 25.03.2000 DE 10014965
(43) Veröffentlichungstag der Anmeldung: 22.01.2003
(73) Patentinhaber: A. Monforts Textilmaschinen GmbH & Co., 41238 Mönchengladbach (DE)
(72) Erfinder: VAN WERSCH, Kurt, 41844 Wegberg (DE)
(74) Vertreter: von Creytz, Dietrich, Dipl.-Phys.
(86) Internationale Anmeldenummer: DE0100840
(87) Internationale Veröffentlichungsnummer: WO01073181

(56) Entgegenhaltungen:
- EP-B- 0 411 414
- DE-A- 4 238 234
- DE-C- 4 431 637

## Beschreibung

Die Erfindung betrifft ein Verfahren zum Unifärben einer textilen Stoffbahn mit Hilfe eines Färbefoulards mit zugehöriger Walzenquetsche, wobei die Quetschkraftverteilung zwischen den Walzen des Foulards in Abhängigkeit von der mittels eines Farbmeßgeräts punktuell gemessenen Farbverteilung in der noch die Anfangsfeuchte am Foulardausgang aufweisende Stoffbahn geregelt wird.

Ein Verfahren dieser Art wird beschrieben in EP 0 411 414 B 1. Durch die bekannte Farbmessung an der noch feuchten Stoffbahn wird erreicht, daß eventuelle Abweichungen der Farbverteilung vom Sollwert praktisch sofort nach dem Verlassen des Foulards erfaßt werden. Zum Einstellen der für die vorbestimmte Farbverteilung erforderlichen Quetschkraftverteilung der Foulardwalzen werden daher nur wenige Stoffbahnmeter gebraucht: Bei Betrieb einer solchen Anlage kann permanent nachgeregelt werden.

Die zur Durchführung des bekannten Verfahrens in der Praxis verwendeten Farbmeßgeräte sind jedoch so aufwendig, daß in der Regel für die gesamte Breite, z.B. 3 m, einer Stoffbahn nur ein Farbmeßgerät zur Verfügung steht, das deshalb auf einer Schienenführung quer zur Bahntransportrichtung hin und her zu fahren ist. Aus Kostengründen wenden viele Anwender das den Umweltschutz fördernde Verfahren gar nicht an. Es kommt nämlich als nachteilig hinzu, daß die bei Anwendung des bekannten Verfahrens eingesetzten Farbmeßgeräte nur den Gesamtfarbeindruck messen konnten.

Zur Farbmessung ist es aus EP 0 411 414 B1 und DE 42 38 234 A 1 auch bekannt, an einer textilen Stoffbahn neben einer Helligkeitsmessung im sichtbaren Bereich eine Feuchtemessung durchzuführen und die beiden Meßsignale zum Steuern der Quetschkraftverteilung der Foulardwalzen zu verwenden. Im Bekannten werden an jeder Meßstelle sogar zwei Helligkeitssensoren (einer für sichtbares, einer für infrarotes Licht) benötigt. Trotzdem können die Geräte nur den Helligkeits-Gesamteindruck im jeweiligen Meßbereich erfassen. Bei Unifärbungen werden aber praktisch nie reine Farben, sondern fast immer Mischfarben eingesetzt. Eine im Foulard auf eine Stoffbahn aufgebrachte Farbe enthält also eine Mischung von Farbpartikeln unterschiedlicher Färbewirkung, z.B. rote, gelbe und schwarze Farbpartikel, in vorgegebenem Mischungsverhältnis.

Der Erfindung liegt die Aufgabe zugrunde, für ein Verfahren eingangs genannter Art ein weniger aufwendiges Farbmeßgerät bereit zu stellen, mit dem die Konzentration der in der eingesetzten Farbe enthaltenen (also die Farbe bildenden) Farbpartikel gemessen werden kann.

Die erfindungsgemäße Lösung besteht für das Verfahren zum Unifärben, bei dem mit Hilfe eines Farbmeßgeräts die Farbverteilung in der noch feuchten Stoffbahn punktuell gemessen wird, darin, daß als Farbmeßgerät ein die diffus an der Stoffbahn reflektierte Strahlung einer Lichtquelle, vorzugsweise Weißlichtquelle, nach reinen Farben getrennt erfassender Farbempfänger verwendet wird. Vorzugsweise kommt im Rahmen der Erfindung ein Farbempfänger, der einzelne Frequenzen, z.B. für den Rot-, Grün- und Blau-Anteil, der reflektierten Strahlung erfassen kann, zur Anwendung. Einige Verbesserungen und weitere Ausgestaltungen der Erfindung werden in den Unteransprüchen angegeben.

Ein Farbempfänger der zu verwendenden Art ist im Handel erhältlich, er wird beispielsweise zum Sortieren von Kaffeebohnen nach der Farbe bzw. im Grad der Röstung oder von Kunstoffmassenteilen nach der Farbe eingesetzt. Das Gerät diente in der Praxis bisher dazu, unterschiedlich gefärbte Teile voneinander zu unterscheiden und der Farbe entsprechend zu sortieren. Es ist daher überraschend, daß die ses Gerät auch bei der für das ursprüngliche Konzept atypischen Verwendung zur Kontrolle einer unigefärbten Stoffbahn einzusetzen ist.

Speziell unerwartet ist der Erfolg der Erfindung bei Anwendung auf eine gefärbte aber noch feuchte Stoffbahn. Eine feuchte Stoffbahn sieht bekanntlich anders gefärbt aus als dieselbe Stoffbahn nach dem Trocknen. Es kommt hinzu, daß die später an der trockenen Stoffbahn erscheinende Farbe oft erst während des an das Tauchen und Quetschen im Foulard anschließenden Trocknens und Fixierens (z.B. chemisch) entwickelt wird.

Dieser Erfolg beruht auf der Erkenntnis des Erfinders, daß es für die Farbmessung an der noch feuchten Stoffbahn vorteilhaft ist, die Konzentration der zu jeder Einzelfarbe gehörenden Farbpartikel ― Farbe für Farbe - zu messen. Die Konzentration soll bei einer Unifärbung überall gleich gemacht werden. Vor allem darauf kommt es erfindungsgemäß an. Weniger wichtig ― im Rahmen dieses Verfahrens ― ist dagegen das Einstellen eines bestimmten Farbtons. Es kann auch schon genügen, die Konzentration der Partikel einer einzigen reinen Farbe an mehreren Stellen quer zur Transportrichtung der Stoffbahn zu messen und die Foulardwalzen so zu regeln, daß die Konzentration an allen Meßstellen gleich ist. Diese erfindungsgemäße Vereinfachung setzt voraus, daß ― wie grundsätzlich anzunehmen ist ― die im Foulardtrog eingesetzte Farbflotte homogen vermischt ist.

Das erfindungsgemäß verwendete Meßgerät läßt sich relativ klein und preiswert herstellen, man kann daher auf der jeweiligen Meßlinie quer zur Transportrichtung der Stoffbahn mehrere Geräte positionieren. Gegebenenfalls wird dann ein gesonderter Verschiebemechanismus, der nach dem eingangs genannten Stand der Technik der Stoffbahnfärbung aus Kostengründen erforderlich war, eingespart.

Als Weißlichtquelle wird vorzugsweise eine Weißlicht-LED, inbesondere mit einstellbarer Sendeleistung, verwendet. Die Sendeleistung soll im Rahmen des erfindungsgemäßen Verfahrens einstellbar sein, um die Leistung des jeweils erfaßten Meßsignals in einem vorgegebenen Meß- bzw. Anzeigebereich zu halten. Bei spielsweise wird bei hellen Farben (mit großem Reflektionsvermögen) eine kleinere Sendeleistung als bei dunklen Farben (mit geringem Reflektionsvermögen der Stoffbahn) gebraucht, wenn das Meßsignal in den beiden Fällen in annähernd denselben Leistungsbereich fallen soll.

## Patentansprüche

1. Verfahren zum Unifärben einer textilen Stoffbahn mit Hilfe eines Färbefoulards mit zugehöriger Walzenquetsche, wobei die Quetschkraftverteilung zwischen den Walzen des Foulards in Abhängigkeit von der mittels eines Farbmeßgeräts punktuell gemessenen Farbverteilung in der noch die Anfangsfeuchte am Foulardausgang aufweisende Stoffbahn geregelt wird, **dadurch gekennzeichnet, daß** als Farbmeßgerät ein die diffus an der Stoffbahn reflektierte Strahlung einer Lichtquelle nach reinen Farben getrennt erfassender Farbempfänger verwendet wird.

2. Verfahren nach Anspruch 1, **dadurch gekennzeichnet, daß** ein die reflektierte Strahlung einer Weißlichtquelle getrennt erfassender Farbempfänger, insbesondere für den Rot-, Grün- und Blau-Anteil der reflektierten Strahlung, verwendet wird.

3. Verfahren nach Anspruch 1 oder 2, **dadurch gekennzeichnet, daß** für die Regelung der Quetschkraftverteilung bei auf die Stoffbahn aufgebrachter Mischfarbe nur die Konzentration der Farbpartikel einer einzigen reinen Farbe herangezogen wird.

4. Verfahren nach mindestens einem der Ansprüche 1 bis 3, **dadurch gekennzeichnet, daß** als Lichtquelle eine Weißlicht-LED, vorzugsweise mit einstellbarer Sendeleistung, verwendet wird.

## Claims

1. A method for plain dyeing a textile web of fabric with the help of a padding mangle and accompanying web squeezer, where the distribution of squeezing force between the padding mangle rollers is controlled in dependence with the colour distribution, measured selectively by means of a colour measuring apparatus in the web of fabric still having the initial moisture content at the mangle outlet, **characterised in that** a colour receiver is used as a colour measuring apparatus, detecting the radiation of a light source separated according to pure colours, diffusely reflected on the web of fabric.

2. A method according to claim 1, **characterised in that** the colour receiver separately detecting the reflected radiation of a white light source, is used in particular for the red, green and blue portion of the reflected radiation.

3. A method according to claims 1 or 2, **characterised in that** for controlling the distribution of squeezing force for mixed colours applied to the web of fabric, only the concentration of colour particles of a single pure colour is used.

4. A method according to at least one of claims 1-3, **characterised in that** a white light-LED is used as a light source, preferably having an adjustable transmitting power.

## Revendications

1. Procédé de teinture en uni d'une bande continue de matière textile au moyen d'un foulard de teinture comportant une exprimeuse à rouleaux, dans lequel la répartition des forces d'expression du foulard entre les rouleaux est réglée en fonction de la répartition des colorants - mesurée ponctuellement au moyen d'un colorimètre - dans la bande d'étoffe qui présente encore l'humidité initiale à la sortie du foulard, **caractérisé en ce que** le colorimètre utilisé est un détecteur de couleurs qui capte séparément par couleur primaire la réflexion diffuse sur la bande d'étoffe du rayonnement d'une source lumineuse.

2. Procédé selon la revendication 1, **caractérisé en ce que** le détecteur de couleurs utilisé capte séparément le rayonnement réfléchi d'une source de lumière blanche, en particulier pour déterminer la contribution relative rouge, verte et bleue au rayonnement réfléchi.

3. Procédé selon la revendication 1 ou 2, **caractérisé en ce que** dans le cas d'une couleur mélangée appliquée sur la bande d'étoffé, il ne sera pris en compte pour la régulation de la répartition des forces d'expression, que la concentration des particules de colorant d'une seule couleur primaire.

4. Procédé selon au moins une des revendications 1 à 3, **caractérisé en ce que** la source lumineuse utilisée est une diode électroluminescente à lumière blanche, de préférence à puissance d'émission réglable.
